# EUROPÄISCHE PATENTSCHRIFT

(11) **EP 0 888 478 B1**
(45) Veröffentlichungstag und Bekanntmachung des Hinweises auf die Patenterteilung: **14.06.2000**
(21) Anmeldenummer: 97915379.8
(22) Anmeldetag: 15.03.1997
(51) Int. Cl.: D21F 1/00

(54) **VERSTÄRKTE NAHTVERBINDUNG FÜR HOCHZUGFESTE GEWEBE**
REINFORCED STITCHED SEAM FOR HIGH-TENSILE WOVEN FABRICS
COUTURE RENFORCEE POUR STRUCTURES TISSEES TRES RESISTANTES A LA TRACTION

(30) Priorität: 19.03.1996 DE 19610696
(43) Veröffentlichungstag der Anmeldung: 07.01.1999
(73) Patentinhaber: v.ASTEN S.C., 4700 Eupen (BE)
(72) Erfinder: FICKERS, Gisela, B-4700 Eupen (BE); KUCKART, Stephanie, B-4700 Eupen (BE)
(74) Vertreter: Wasmeier, Alfons, Dipl.-Ing.
(86) Internationale Anmeldenummer: EP9701346
(87) Internationale Veröffentlichungsnummer: WO9735064

(56) Entgegenhaltungen:
- DE-A- 2 806 742
- DE-B- 2 449 792

## Beschreibung

Die Erfindung betrifft ein hochzugfestes Gewebe, insbesondere Trockensiebgewebe für Papiermaschinenbespannungen. Ein derartiges hochzugfestes Gewebe weist zwei aus Kettfäden und Schußfäden bestehende Gewebeabschnitte auf, deren einander zugewandte Enden durch eine Nahtverbindung verbunden sind, wobei die Nahtverbindung dadurch hergestellt ist, daß vorstehende, durch Kettfäden gebildete Schlaufen am Ende der beiden miteinander zu verbindenden Gewebeabschnitte an einer gemeinsamen Verbindungslinie durch einen durch die Schlaufen der beiden Gewebeabschnitte geführten Schließdraht miteinander verbunden sind.

Aus der DE 28 06 742 ist ein Trockensiebgewebe für Papiermaschinenbespannungen bekannt, welches zwei hochzugfeste, aus Kettfäden und Schußfäden bestehende Gewebeabschnitte aufweist, deren einander zugewandte Enden durch eine Nahtverbindung verbunden sind, wobei die Nahtverbindung dadurch hergestellt ist, daß vorstehende, durch Kettfäden gebildete Schlaufen am Ende der beiden miteinander zu verbindenden Gewebeabschnitte an einer gemeinsamen Verbindungslinie durch einen durch die Schlaufen der beiden Gewebeabschnitte geführten Schließdraht miteinander verbunden sind. Es handelt sich hierbei somit um eine Endlos-Verbindung zweier benachbarter Abschnitte, bei denen die beiden Schlaufen entgegengesetzter Kettfäden nebeneinander angeordnet und mit Hilfe eines hindurchgesteckten Drahtes miteinander verbunden werden.

Gewebe mit niedriger Kettfadenzahl, z.B. 80/10 cm wie sog. "Skip-dent"-Einstellungen, oder andere Gewebe mit offener Riet-Einstellung haben unabhängig davon, ob Flachdraht oder Runddraht verwendet wird, eine relativ geringe Nahtreißkraft. Eine Kettschlingennaht ist dabei in der Regel nicht möglich, da nicht nur die geringe Kettfadenzahl, sondern auch ein dadurch bedingter Scharniereffekt die Reißkraft negativ beeinflußt.

Aufgabe der Erfindung ist es, bei Geweben der gattungsgemäßen Art eine Verstärkung der Nahtverbindung mit sehr hohen Nahtreißkräften vorzuschlagen.

Diese Aufgabe wird dadurch gelöst, daß den Kettfadenschlaufen an der Nahtverbindungsstelle und dem Schließdraht mindestens ein Verstärkungsfaden in Form einer Wendel zugeordnet ist, der parallel zu den Kettfadenschlaufen angeordnete Schlaufen in einem Ösenbereich zur Aufnahme des Schließdrahtes aufweist.

Weitere Ausgestaltungen der Erfindung sind Gegenstand der Unteransprüche.

Mit der erfindungsgemäßen Ausbildung einer Gewebenahtverbindung werden die Nahtreißkräfte aufgrund des zusätzlichen Verbindungsfadens oder -drahtes, der als wendelförmiger Faden im Ösenbereich eingearbeitet ist, entscheidend erhöht. Dieser Faden oder Draht kann aus unterschiedlichen Materialien bestehen, vorzugsweise aus Monofilamenten mit rundem oder flachem Querschnitt, z.B. aus Polyester, Peek, Ryton, Polyamid, PCTA, Metall oder dgl., oder als Monoplaste und Multiplaste mit unterschiedlichen Grundgarnen. Alle Filamente können geflochten oder gezwirnt, imprägniert, ummantelt, einschließlich Carbonfilamenten oder -fasern verwendet werden. Desweiteren sind Einsätze von dünnen Stahldrähten möglich. Verstärkungsfäden der erfindungsgemäßen Art haben vorzugsweise eine Dicke, die gleich oder kleiner der Dicke der Nahtschlaufen ist. Sie sind z.B. jeweils hinter einem oder mehreren Querfäden verankert.

In spezieller Ausgestaltung der Erfindung ist die Nahtverstärkung um den Schließdraht herum so ausgebildet, daß eine Kettfadenschlaufe des Kettfadens des einen Gewebeteiles und eine Schlinge des wendelförmigen Verstärkungsfadens auf einer Seite der Nahtver-bindung mit einer Schlinge des wendelförmigen Verstärkungsstreifens und einer Kettschlaufe des Kettfadens des Gegengewebestückes miteinander abwechseln.

Nach einer anderen speziellen Ausgestaltung der Erfindung ist der Aufbau der verstärkten Nahtverbindung so gewählt, daß in der Längsachse des Schließdrahtes eine Kettschlaufe des Kettfadens des einen Gewebestückes mit einer Windung der Verstärkungswendel dieses Gewebestückes mit einer Kettschlaufe eines Kettfadens des anderen Gewebestückes und einer Windung des Verstärkungsstreifens des anderen Gewebestückes abwechselt, usw.

Grundsätzlich wird mit der Erfindung im Ösenbereich der zu beiden Seiten der Nahtverbindung anstehenden Kettfäden ein zusätzlicher Faden lose oder eine gesonderte Wendel eingebunden. Damit wird eine hochfeste Nahtverbindung erzielt, die die Nahtreißkraft wesentlich erhöht. Dies ist besonders vorteilhaft für Gewebe mit geringer Kettfadenzahl, da ein dadurch bedingter Scharniereffekt die Reißkraft negativ beeinflußt. Aufgrund der Erhöhung der Nahtreißkräfte ergeben sich weitere Möglichkeiten, die Nähte durch den Einsatz verschiedener Materialkombinationen im Ösenbereich den gestiegenen Anforderungen in der Papiermaschinentechnik besser anpassen zu können. Da mit derartigen Verstärkungsfäden der Abstand zwischen den Ösen jeweils zweier benachbarter Kettfäden verringert wird, wird der die Nahtösen nachteilig beanspruchende bzw. schädigende Scharniereffekt aufgehoben.

Nachstehend wird die Erfindung in Verbindung mit der Zeichnung anhand eines Ausführungsbeispieles erläutert. Es zeigt:
- Fig. 1: eine schematische Prinzipdarstellung zweier miteinander verbundener Gewebeabschnitte,
- Fig. 1a: eine schematische Prinzipdarstellung entspr. Fig. 1, wobei die beiden Gewebeabschnitte voneinander getrennt dargestellt sind,
- Fig. 2: eine Aufsicht auf die beiden Gewebeabschnitte in miteinander verbundenem Zustand,
- Fig. 3: eine perspektivische Ansicht eines Gewebeendes mit Verstärkungsfaden für eine Nahtverbindung nach der Erfindung,
- Fig. 4: eine schematische Darstellung einer Ausführungsform der verstärkten Nahtverbindung nach der Erfindung,
- Fig. 5: eine weitere Ausführungsform einer verstärkten Nahtverbindung nach der Erfindung ähnlich der Darstellung nach Fig. 4,
- Figuren 6, 7, 8: fotografische Wiedergaben der Anordnungen nach den Fig. 1, 2 und 3.

Das Gewebe besteht aus zwei Gewebeabschnitten 1 und 2, deren einander zugewandte Enden miteinander fest verbunden sind. Die Kettfäden 3, 4 des Gewebeabschnittes bilden an ihren Enden Schlaufen. Jeder zweite Kettfaden 3 hat am Ende eine größere Länge als die andere Hälfte der Kettfäden 4, so daß die Endbegrenzungslinie in Richtung der Schußfäden 5 mäanderförmig verläuft. Jeder der vorstehenden Kettfädenschlaufen 6 ist eine Win-dung 7 einer Wendel 8 zugeordnet, so daß Kettfadenschlaufen 6 und Windungen 7 in der Querrichtung nebeneinander angeordnet sind und eine gemeinsame Querachse X ausbilden, längs der ein Verbindungsdraht 9 durch die Schlaufen 6 und Windungen 7 geführt wird.

Der Gewebeabschnitt 2, der mit dem Gewebeabschnitt 1 zu verbinden ist, besteht aus den Kettfäden 10, 11 und den Schußfäden 12, von denen wiederum im Abschnitt 2 die Kettfäden 10 länger ausgeführt sind als die Kettfäden 11, und die Endbegrenzungslinie ebenfalls mäanderförmig verläuft, aber um eine Teilung seitlich versetzt, so daß die Kett-fäden 3 des Abschnittes 1 der Gewebebahn und die Kettfäden 10 des Abschnittes 2, ebenso die Kettfäden 4 und die Kettfäden 11 in einer Linie in der Längsebene der Gewebebahn verlaufen. Jeder der Kettfädenschlaufen 13 ist eine Windung 14 zugeordnet, so daß Kettfädenschlaufen und Windungen in der Querrichtung nebeneinander angeordnet sind und eine gemeinsame Querachse ausbilden.

Die den Kettfäden des Gewebeabschnittes 1 zugeordnete Wendel 8 und die den Kett-fäden des Gewebeabschnittes 2 zugeordnete Wendel 15 sind achsgleich nebeneinander angeordnet und nehmen auf ihrer Achse X den Verbindungsdraht 9 gemeinsam auf. Die Wendel 8 umschlingt dabei den oder mehrere der Achse 9 nächstliegenden Schußfäden des Abschnittes 1, die Wendel 15 den oder mehrere der der Achse X nächstliegenden Schußfäden des Abschnittes 2.

Die Wendel 15 bindet vorzugsweise den Schußfaden 17 mit ein, der dem Gewebeabschnittsende am nächsten liegt. Es können jedoch wahlweise weitere an den Schußfaden 17 anschließende parallele Schußfäden, also der zweit-, dritt- oder viertletzte Schußfaden mit einbezogen bzw. zusammen mit dem Verbindungsdraht umschlossen werden, um die Verankerung der Wendel zu verstärken.

### Bezugszeichenliste

- 1: erster Gewebeabschnitt
- 2: zweiter Gewebeabschnitt
- 3, 4: Kettfäden
- 5: Schußfäden
- 6: Kettfädenschlaufen
- 7: Windung der Kettfädenschlaufen
- 8: Wendel
- 9: Schließdraht
- 10, 11: Kettfäden
- 12: Schußfäden
- 13: Kettfädenschlaufe
- 14: Windung der Kettfädenschlaufe
- 15: Wendel
- 17: Schußfaden am Ende des Gewebeabschnittes

## Patentansprüche

1. Hochzugfestes Gewebe, insbesondere Trockensiebgewebe für Papiermaschinenbespannungen, welches zwei aus Kettfäden (3, 4, 10, 11) und Schußfäden (5, 12) bestehende Gewebeabschnitte (1, 2) aufweist, deren einander zugewandte Enden durch eine Nahtverbindung verbunden sind, wobei die Nahtverbindung dadurch hergestellt ist, daß vorstehende, durch Kettfäden (3, 10) gebildete Schlaufen (6, 13) am Ende der beiden miteinander zu verbindenden Gewebeabschnitte (1, 2) an einer gemeinsamen Verbindungsslinie (X) durch einen durch die Schlaufen (6, 13) der beiden Gewebeabschnitte (1, 2) geführten Schließdraht (9) miteinander verbunden sind, **dadurch gekennzeichnet,** daß den Kettfadenschlaufen (6, 13) an der Nahtverbindungsstelle und dem Schließdraht (9) mindestens ein Verstärkungsfaden (8, 15) in Form einer Wendel zugeordnet ist, der parallel zu den Kettfadenschlaufen (6, 13) angeordnete Schlaufen in einem Ösenbereich zur Aufnahme des Schließdrahtes (9) aufweist.

2. Gewebe nach Anspruch 1, dadurch gekennzeichnet, daß die Verstärkungsfäden (8, 15) mit den Kettfäden (3, 4; 10, 11) fest verbunden sind.

3. Gewebe nach Anspruch 1, dadurch gekennzeichnet, daß die einzelnen Verstärkungsfäden (8, 15) wendelförmig um den Schließdraht (9) und um mindestens einen der dem Schließdraht benachbarten Schußfäden (5, 12) über die gesamte Naht geführt sind.

4. Gewebe nach einem der Ansprüche 1 - 3, dadurch gekennzeichnet, daß zwei entgegengesetzten Seiten der Gewebeabschnitte (1, 2) zugeordnete, den Schließdraht (9) gemeinsam umfassende Verstärkungsfäden (8, 15) vorgesehen sind.

5. Gewebe nach einem der Ansprüche 1 - 4, dadurch gekennzeichnet, daß in Achsrichtung des Schließdrahtes (9) jeweils eine Kettfadenschlaufe (6) und ein Verstärkungsfaden (8) des einen Gewebeabschnittes (1) und ein Verstärkungsfaden (15) und eine Kettfadenschlaufe (13) des anderen Gewebeabschnittes (2) den Schließdraht (9) umschlingend angeordnet sind.

6. Gewebe nach Anspruch 3, dadurch gekennzeichnet, daß der wendelförmige Verstärkungsfaden (8, 15) lose eingebunden ist.

7. Gewebe nach Anspruch 1 oder 6, dadurch gekennzeichnet, daß die Verstärkungsfäden (8, 15) Monofilament- oder Multifilament-Fäden in Rund- oder Flachform sind, die aus Polyester, Peek, Ryton, Polyamid oder PCTA bestehen.

8. Gewebe nach einem der Ansprüche 1 - 7, dadurch gekennzeichnet, daß die Verstärkungsfäden (8, 15) Einsätze von dünnen Stahldrähten aufweisen.

9. Gewebe nach einem der Ansprüche 1 - 8, dadurch gekennzeichnet, daß die Verstärkungsfäden (8, 15) den Abstand zwischen den Kettfadenschlaufen (6) weitgehend ausfüllen.

10. Gewebe nach einem der Ansprüche 1 - 9, dadurch gekennzeichnet, daß die Verstärkungsfäden (8, 15) Monoplaste oder Multiplaste mit verschiedenen Grundgarnen sind.

## Claims

1. High-tensile woven fabric, especially a dryer screen fabric for paper machine clothing, comprising two fabric sections (1, 2) formed of warp yarns (3, 4, 10, 11) and weft yarns (5, 12), the facing ends of which are interconnected by a stitched seam connection, whereby the seam connection is formed so that projecting loops (6, 13) of the warp yarns (3, 10) at the end of the two interconnected fabric sections to be attached are connected with each other along a common connection line (X) by means of a closure wire (9) passing through the loops (6, 13) of the two fabric sections (1, 2), **characterised in** that at least one reinforcing yarn (8, 15) in the form of a helix is associated to the warp yarn loops (6, 13) at the seam connection position and the closure wire (9), which reinforcing yarn is provided with loops in an eyelet region parallel to the warp yarn loops (6, 13) for receiving the closure wire (9).

2. Fabric according to claim 1, characterised in that the reinforcing yarns (8, 15) are firmly connected to the warp yarns (3, 4; 10, 11).

3. Fabric according to claim 1, characterised in that the individual reinforcing yarns (8, 15) are passed helically around the closure wire (9) and around at least one of the weft yarns (5, 12) adjoining the closure wire along the entire seam.

4. Fabric according to one of claims 1 - 3, characterised in that two confronting sides of the fabric sections (1, 2) are provided with reinforcing yarns (8, 15) jointly surrounding the closure wire (9).

5. Fabric according to one of claims 1 - 4, characterised in that in the axial direction of the closure wire (9) there is located one warp yarn loop (6) and one reinforcing yarn (8) from the one fabric section (1), and one reinforcing yarn (15) and one warp yarn loop (13) from the other fabric section (2), each surrounding the closure wire (9).

6. Fabric according to claim 3, characterised in that the helical reinforcing yarn (8, 15) is loosely woven-in.

7. Fabric according to claim 1 or 6, characterised in that the reinforcing yarns (8, 15) are monofilament or multifilament yarns of round or flat shape and consist of polyester, PEEK, Ryton, polyamide, or PCTA.

8. Fabric according to one of claims 1 - 7, characterised in that the reinforcing yarns (8, 15) have inserts of thin steel wire.

9. Fabric according to one of claims 1 - 8, characterised in that the reinforcing yarns (8, 15) substantially fill the space between the loops (6) of the warp yarns.

10. Fabric according to one of claims 1 - 9, characterised in that the reinforcing yarns (8, 15) are mono- or multi-plasts with various core yarns.

## Revendications

1. Toile de forte résistance à la traction, en particulier toile métallique de séchage pour habillages de machines à papier, qui présente deux segments de toile (1, 2) constitués de fils de chaîne (3, 4, 10, 11) et de fils de trame (5, 12), dont les extrémités tournées l'une vers l'autre sont reliées par une couture par fil, la couture par fil étant réalisée de telle sorte que les boucles saillantes (6, 13) formées par les fils de chaîne (3, 10) à l'extrémité des deux segments de toile (6, 13) à relier l'un à l'autre soient reliées l'une à l'autre sur une ligne de liaison commune (X) par un fil de fermeture (9) guidé à travers les boucles (6, 13) des deux segments de toile (1, 2), caractérisée en ce qu'on affecte aux boucles de fils de chaîne (6, 13) au point de couture par fil et au fil de fermeture (9) au moins un fil de renfort (8, 15) sous la forme d'un fil hélicoïdal qui présente des boucles agencées parallèlement aux boucles de fils de chaîne (6, 13) dans une zone d'oeillet pour recevoir le fil de fermeture (9).

2. Toile selon la revendication 1, caractérisée en ce que les fils de renfort (8, 15) sont solidement reliés aux fils de chaîne (3, 4; 10, 11).

3. Toile selon la revendication 1, caractérisée en ce que les fils de renfort individuels (8, 15) sont guidés en hélice autour du fil de fermeture (9) et autour d'au moins un des fils de trame (5, 12) voisins du fil de fermeture (9) sur toute la couture.

4. Toile selon l'une quelconque des revendications 1-3, caractérisée en ce qu'il est prévu deux fils de renfort (8, 15) affectés aux côtés opposés du segment de toile (1, 2) et entourant conjointement le fil de fermeture (9).

5. Toile selon l'une quelconque des revendications 1-4, caractérisée en ce que, respectivement, une boucle de fil de chaîne (6) et un fil de renfort (8) du premier segment de toile (1) et un fil de renfort (15) et une boucle de fil de chaîne (13) de l'autre segment de toile (2) sont agencés dans la direction axiale du fil de fermeture (9) de manière à s'enrouler autour du fil de fermeture.

6. Toile selon la revendication 3, caractérisée en ce que le fil de renfort hélicoïdal (8, 15) est intégré de manière lâche.

7. Toile selon la revendication 1 ou 6, caractérisée en ce que les fils de renfort (8, 15) sont des fils monofilamentaires ou multifilamentaires de forme ronde ou plate, qui sont constitués de polyester, de Peek, de Ryton, de polyamide ou de PCTA.

8. Toile selon l'une quelconque des revendications 1-7, caractérisée en ce que les fils de renfort (8, 15) présentent des apports formés de fils d'acier minces.

9. Toile selon l'une quelconque des revendications 1-8, caractérisée en ce que les fils de renfort (8, 15) remplissent largement l'espacement entre les boucles de fils de chaîne (6).

10. Toile selon l'une quelconque des revendications 1-9, caractérisée en ce que les fils de renfort (8, 15) sont des monoplastes ou des multiplastes avec divers fils de base.
